# EUROPÄISCHE PATENTSCHRIFT

(11) **EP 2 104 403 B1**
(45) Veröffentlichungstag und Bekanntmachung des Hinweises auf die Patenterteilung: **09.10.2013**
(21) Anmeldenummer: 09003869.6
(22) Anmeldetag: 18.03.2009
(51) Int. Cl.: H05B 41/288

(54) **Elektronisches Vorschaltgerät, Beleuchtungsgerät und Verfahren zum Betrieb dieser**
Electronic ballast, lighting device and method for operating same
Ballast électronique, appareil d'éclairage et son procédé de fonctionnement

(30) Priorität: 19.03.2008 DE 102008014996
(43) Veröffentlichungstag der Anmeldung: 23.09.2009
(73) Patentinhaber: BAG engineering GmbH, 59759 Arnsberg (DE)
(72) Erfinder: Wiebe, Dr. Peter, 40474 Düsseldorf (DE); Meyer, Otto, 32351 Stemwede (DE)
(74) Vertreter: Lippert, Stachow & Partner

(56) Entgegenhaltungen:
- GB-A- 2 178 607
- US-B1- 6 380 694

## Beschreibung

Die vorliegende Erfindung betrifft ein elektronisches Vorschaltgerät zum Betreiben zumindest einer insbesondere als Hochdruckentladungslampe ausgebildeten Lampe, mit einem zumindest ein Schaltelement aufweisenden Wandler, welcher mittels alternierender Schaltbetriebe des zumindest einen Schaltelements zur Erzeugung einer in ihrer Polarität an der Lampe wechselnden Spannung und zur Bereitstellung einer Dauerbetriebsleistung ausgebildet ist, und welcher wenigstens je eine Induktivität und eine Kapazität umfasst, mit denen eine gegenüber der im Dauerbetrieb anliegenden Spannung größere Übernahmespannung zumindest nach dem Zünden der Lampe durch ein Zündgerät bereitstellbar ist. Ebenfalls betrifft die Erfindung ein Beleuchtungsgerät mit einem entsprechenden Vorschaltgerät sowie sowohl ein Verfahren zum Betrieb eines elektronischen Vorschaltgeräts zur Bereitstellung einer Übernahmespannung als auch ein Verfahren zum Betrieb eines entsprechenden Beleuchtungsgeräts.

Insbesondere Hochdruckentladungslampen werden mit elektronischen Vorschaltgeräten betrieben, die einen Wandler mit zumindest einem Schaltelement aufweisen. Im Dauerbetrieb während der Lampenbrennphase liegt an der Lampe eine niederfrequent ihre Polarität wechselnde Spannung von beispielsweise 80 V - 150 V an. Ein induktives Element begrenzt hierbei den Lampenstrom und ein kapazitives Element dient beispielsweise dem Filtern von Rippelstrom. Zur Zündung der Lampe wird eine Zündspannung im Bereich von mehreren KV benötigt. Nach dem Zündvorgang wird für den Übergang aus einer Glimmentladungsphase in die Brennphase eine gegenüber dem Dauerbetrieb erhöhte Spannung, die so genannte Übernahmespannung, benötigt.

Die Bereitstellung einer solchen Spannung ist mit erhöhtem Aufwand verbunden. Bekannt beispielsweise aus der WO 96/38024 ist die Verwendung eines Resonanzschwingkreises, der nach dem Zünden der Lampe durch ein Verschieben der Resonanz anregenden Frequenz eine ausreichend große Spannung für die Übernahmespannung erzeugt. Eine Resonanzanregung geht jedoch immer mit hohen Bauteilbelastungen einher, was die Kosten für einen solchen Wandler und das elektronische Vorschaltgerät in die Höhe treibt. Darüber hinaus können die anregenden oder angeregten Frequenzen in den Bereich der (akustischen) Resonanz der Lampe kommen, was die Lampe beschädigen kann.

Patentschrift US 6,380,694 B1 beschreibt eine Treiberschaltung für eine Hochdruckentladungslampe, umfassend ein erstes, mit einem resonanten Hochfrequenzfilter verbundenen Schalterpaar und ein zweites, mit einem Rippel reduzierenden Filter verbundenen Schalterpaar, wobei beide Filter eine Induktor/Kondensator-Anordnung umfassen. Zum Starten der Lampe wird der resonante Hochfrequenzfilter resonant bzw. nahe der Resonanz angeregt.

Es ist daher Aufgabe der vorliegenden Erfindung, ein elektronisches Vorschaltgerät und ein elektronisches Beleuchtungsgerät zu schaffen, welche eine ausreichend große Übemahmespannung auf andere als im Stand der Technik bekannte Weise erzeugen kann. Ebenfalls ist es Aufgabe der vorliegenden Erfindung, entsprechende Verfahren zum Betrieb eines elektronischen Vorschaltgeräts und eines Beleuchtungsgeräts zu schaffen.

Die Aufgabe wird gelöst durch eine Vorrichtung gemäß Anspruch 1 sowie durch ein Verfahren gemäß Anspruch 12. Vorteilhafte Ausgestaltungen finden sich in den auf diese Ansprüche rückbezogenen Unteransprüchen und ergeben sich ebenfalls aus der nachfolgenden Beschreibung.

Das erfindungsgemäße Vorschaltgerät ist zur Reduzierung der während eines ersten Schaltbetriebs an der Lampe entstandene Spannung einer gewünschten Polarität durch mehrfaches Schalten des Schaltelements während eines zweiten Schaltbetriebs ausgelegt, wobei diese Spannung solange reduziert wird, bis eine der gewünschten Spannungsüberhöhung entsprechende, reduzierte Spannung erreicht wird und wobei das Schaltelement zur Erzeugung der Übemahmespannung durchgeschaltet bleibt und bei einem Wechsel der Polarität durch den gleich bleibenden Schaltzustand des Schaltelements und unter Vermeidung einer Resonanz eine Überführung der in der Kapazität bzw. dem kapazitiven Element gespeicherten Energie in die Induktivität bzw. das induktive Element bewirkt und durch diese Energie unter Vermeidung einer Resonanz über dem kapazitiven Element eine Spannungsüberhöhung zur Bereitstellung einer Übemahmespannung an der Lampe erzeugt wird.

Bei der erfindungsgemäßen Gestaltung des Vorschaltgerätes wird die anliegende Spannung am Pol für den Wechsel der Polarität somit schrittweise reduziert, was die Bauteile schont und den nachfolgenden Wechsel der Polarität vereinfacht. Der gleich bleibende Schaltzustand des Schaltelements führt dazu, dass die in dem induktiven Element bzw. dessen elektromagnetischem Feld gespeicherte Energie mittels einer Überschwingung wieder zu der Kapazität geleitet wird, wodurch über diese eine Spannungsüberhöhung entsteht. in Kombination mit der ohnehin über den Polen der Lampe anliegenden Spannung liegt somit eine gegenüber dem Dauerbetrieb überhöhte Spannung -die Übemahmespannung- an der Lampe an. Der Lampenpol liegt hierfür vorzugsweise mittig zwischen Induktivität und Kapazität. Während als induktives Element vorzugsweise zumindest eine Lampendrossel verwendet wird, kann die Kapazität durch eine Ein- oder Mehrzahl von Kondensatoren, insbesondere durch die ohnehin in der Schaltung vorhandenen Filterkondensatoren ausgebildet werden.

Die Vermeidung von Resonanzen und Resonanzanregungen - insbesondere durch
eine unten beschriebene nachfolgende Änderung des Schaltzustands des Schaltelements- führt zu einer deutlich niedrigeren Bauteilbelastung als bei den aus dem Stand der Technik bekannten Vorschaltgeräten. Die mit der erzwungenen Anlegung von Resonanzen einhergehenden Wärme- und Energieverluste fallen weg. Gleichzeitig verbleibt das zumindest eine vorzugsweise als Schalttransistor ausgebildete Schaltelement während der Übernahmespannungserzeugung in einem Schaltzustand, ist also geöffnet oder geschlossen, und schaltet nicht, was wiederum vorteilhaft für das Schaltelement ist.

Die Bauteile, die für den Dauerbetrieb der Lampe ohnehin benötigt werden, werden gleichzeitig für die Bereitstellung der Übernahmespannung verwendet. Es kann daher auf zusätzliche Bauteile verzichtet werden.

Die Schaltbetriebe oder Schaltphasen, über die die Lampenspannung alternierender Polarität erzeugt wird, werden bei der Erfindung während eines Spannungswechsels zur Erzeugung der Übernahmespannung nur geringfügig variiert oder sogar identisch geschaltet, weswegen die Schaltung gut dimensioniert und abgestimmt werden kann. Die Schaltfrequenzen liegen dicht beieinander. Das erfindungsgemäße Vorschaltgerät umfasst für die Ansteuerung des wenigstens einen Schaltelement üblicherweise zumindest eine einen 1C oder dergleichen umfassende Steuerschaltung.

Vorteilhafterweise ist wenigstens ein Teil der aus dem vorhergehenden Schaltbetrieb in dem kapazitiven Element gespeicherten Energie zur Erzeugung der Übernahmespannung während des anschließenden Schaltbetriebs vorgesehen. Die aus einem vorhergehenden Schaltbetrieb noch in der Schaltung vorhandene Energie wird zumindest teilweise direkt verwendet, wodurch bei der Erzeugung der Übernahmespannung nur wenig Energieverluste anfallen,

In einer weiteren Ausbildung des erfindungsgemäßen Vorschaltgeräts ist der Wandler für den gleich bleibenden Schaltzustand des Schaltelements mit der Bedingung versehen, dass der Strom durch die Induktivität kleiner als ein vorgegebener Sollwert 10 ist. Durch eine solche Vorgabe können die Belastungen der Bauteile weiter reduziert werden.

Zweckmäßigerweise wird im Schaltbetrieb zur Änderung der Polarität und zur Reduzierung der während eines ersten Schaltbetriebs an der Lampe entstandene Spannung ein Lampenpol immer solange mit einem Versorgungsast eines gewünschten Potentials leitend geschaltet, bis der Strom durch das induktive Element einen Maximalwert erreicht; die Spannung sinkt hierbei in Richtung des gewünschten Potentialwerts. Sobald der Strom einen Sollwert 10 erreicht, schaltet das Schaltelement ab und der Strom sinkt weiter.

Gleichzeitig wird die Spannung weiter reduziert. Wenn der Strom durch die Spule wieder in etwa Null beträgt, schaltet das Schaltelement anschließend wieder durch.

Vorteilhafterweise ist der Wandler des elektronischen Vorschaltgeräts dergestalt ausgebildet, das für die den spannungsüberhöhten Anteil Uüber der Spannung die Bedingung Uüber < 10 * (L/C)^(1/2) gilt. (L/C)^(1/2) ist ein charakteristischer Wert für die Kombination von Induktivität und Kapazität und definiert über die Sollwertvorgabe eine Grenzwertbedingung für die Übemahmespannung. Er kann auch als charakterischer Widerstand oder Kennwiderstand bezeichnet werden und ermöglicht eine einfach zu handhabende Bedingung für Uüber. Der Soliwert kann hierbei zwecks Anpassung an Temperatur oder andere Schaltungsbedingungen mit der Zeit oder anderen Parametern variabel sein.

Weiterhin ist das elektronische Vorschaltgerät vorteilhafterweise mit einem Wandler mit zwei Schaltelementen versehen, die besonders bevorzugt in einer Halbbrückentopologie verschaltet sind. Das erste Schaltelement ist hierbei maßgeblich für den ersten und das zweite Schaltelement für den zweiten Schaltbetrieb vorgesehen. Mittels einer Halbbrücke ist der Betrieb einer Hochdruckentladungslampe mit vergleichsweise wenigen Bauteilen möglich. Gleichzeitig ist die Schaltung durch die Verwendung zweier Schalttransistoren ausreichend flexibel, um auch bei vergleichsweise einfachem Aufbau nicht nur die Dauerbetriebsleistung liefern, sondern ebenfalls kontrolliert eine Übemahmespannung erzeugen zu können.

Vorzugsweise umfasst das elektronische Vorschaltgerät hierbei eine in das Vorschaltgerät integrierte Zündvorrichtung, die während der Bereitstellung der Übernahmespannung zünden kann. Der Zündvorgang ist kurz im Vergleich zur Bereitstellung der Übernahmespannung während und durch den Überschwinger. In einer besonders kompakten Ausbildung der Erfindung wird zumindest ein Teil der Kapazität durch eine Kapazität der Zündvorrichtung ausgebildet.

In einer weiteren erfindungsgemäßen Ausführung eines elektronischen Vorschaltgeräts weist dieses einen Wandler mit zumindest einer Primärspule auf, die mit einer Diode in Serie zu der Induktivität geschaltet ist, um den Lampenstrom in einer der Strommesseinrichtung zuzuordnenden Sekundärschaltung form-, phasen- und/oder amplitudengenau zu erfassen. Eine genaue Strommessvorrichtung ist für die Schaltung insbesondere für die Zeitpunkte, zu denen die jeweiligen Schaltelemente zu schalten sind, vorteilhaft.

Besonders bevorzugt sind die Primärspulen über jeweils eine den Primärspulen zugeordnete Diode entkoppelt seriell zur Induktivität geschaltet, so dass unabhängig von der Richtung des Stroms über die Induktivität eine exakte Messung ermöglicht wird.

Die Aufgabe wird ebenfalls gelöst durch ein Beleuchtungsgerät, welches eine vorzugsweise als Hochdruckentladungslampe ausgebildete Lampe und ein elektronisches Vorschaltgerät wie vorbeschrieben aufweist. Entsprechend gelten die vorbeschriebenen Vorteile auch für das Beleuchtungsgerät.

Die Aufgabe wird des Weiteren gelöst durch ein Verfahren zum Betrieb eines elektronischen Vorschaltgeräts zum Betreiben zumindest einer insbesondere als Hochdruckentladungslampe ausgebildeten Lampe, mit einem zumindest ein Schaltelement aufweisenden Wandler, welcher mittels alternierender Schaltbetriebe des zumindest einen Schaltelements zur Erzeugung einer in ihrer Polarität an der Lampe wechselnden Spannung und zur Bereitstellung einer Dauerbetriebsleistung ausgebildet ist, und welcher wenigstens je eine Induktivität und eine Kapazität umfasst, mit denen eine gegenüber der im Dauerbetrieb anliegenden Spannung größere Übernahmespannung Uüber zumindest nach dem Zünden der Lampe durch ein Zündgerät bereitstellbar ist. Das Vorschaltgerät ist insbesondere wie vorbeschrieben ausgebildet. Erfindungsgemäß ist vorgesehen, dass bei einem Wechsel der Polarität durch einen gleich bleibenden Schaltzustand des Schaltelements eine Überführung der in der Kapazität gespeicherten Energie in die Induktivität bewirkt und durch diese Energie unter Vermeidung einer Resonanz über dem kapazitiven Element eine Spannungsüberhöhung zur Bereitstellung einer Übernahmespannung an der Lampe erzeugt wird.

Die im Zusammenhang mit den erfindungsgemäßen Varianten des elektronischen Vorschaltgeräts beschriebenen Verfahrensschritte stellen ebenfalls Merkmale des erfindungsgemäßen Verfahrens und etwaiger Weiterbildungen hiervon dar.

Insbesondere gilt für den spannungsüberhöhten Teil Uüber der Übernahmespannung die Bedingung Uüber < I0 * (L/C)^(1/2), wobei I0 der vorgegebene Sollwert des durch das induktive Element fließenden Stroms und L und C die Werte der Induktivität bzw. der (Gesamt-) Kapazität sind.

Vorzugsweise ist der Wandler mit zwei Schaltelementen versehen, wobei das erste Schaltelement während einer ersten und das zweite Schaltelement während einer zweiten Schaltphase zur Bereitstellung der Dauerbetriebsleistung betrieben wird, wobei die aus der ersten Schaltbetriebsphase anliegende Spannung durch einen Schaltbetrieb des zweiten Schaltelements solange reduziert werden kann, bis dieses Schaltelement zur Erzeugung der Übernahmespannung durchgeschaltet bleibt. Der noch über dem oder den vorzugsweise als Kondensatoren ausgebildeten kapazitiven Elementen anliegende Spannung entspricht dem überhöhten Anteil der Übernahmespannung.

Das erfindungsgemäße Verfahren zeichnet sich weiterhin dadurch aus, dass das zweite Schaltelement nach der Bereitstellung der Übernahmespannung dann wieder geöffnet wird, wenn der Strom über die Induktivität nach dem Überschwinger wieder in etwa Null beträgt. Hierdurch wird ein etwaiges Einschwingen des Systems wirkungsvoll verhindert.
Das vorbeschriebene Verfahren dient ebenfalls dem Betrieb eines erfindungsgemäßen Beleuchtungsgeräts.

Weitere Vorteile und Einzelheiten der Erfindung sind der nachfolgenden Figurenbeschreibung zu entnehmen. In den schematischen Abbildungen der Figuren zeigt:
- Fig. 1: Eine vereinfachte Schaltskizze eines erfindungsgemäßen Vorschaltgeräts,
- Fig. 2: einen Verlauf des Stroms I1 durch die Drossel und der Spannung U1 bei einer Schaltung gemäß Fig. 1,
- Fig. 3: die Abhängigkeit der spannungsüberhöhten Anteils der Übernahmespannung vom Strom bei einer Schaltung gemäß Fig. 1.

Die nachfolgend beschriebenen technischen Merkmale bzw. Verfahrensschritte können sowohl in Kombination als auch in Alleinstellung mit einem oder mehreren der vorstehend beschriebenen Ausführungsbeispiele dem erfindungsgemäßen Gegenstand oder Verfahren zum Vorteil gereichen.

Das erfindungsgemäße Vorschaltgerät gemäß Fig. 1 zeigt eine Lampe LP, die in eine Halbbrückenschaltung integriert ist. Während der in der Fig. rechte Pol der Lampe LP über die beiden Kondensatoren C4 und C5 ein Potential in der Mitte der beiden Versorgungsäste aufweist, wird der in der Fig. linke Pol der Lampe LP über zwei Schalttransistoren S1 und S2, beispielsweise MOSFETs, über das als Drossel ausgebildete induktive Element L1 zwischen den Potentialen der beiden Versorgungsäste hin- und hergeschaltet. Als Versorgungsspannung dient eine Gleichspannung U0 zwischen den beiden Versorgungsästen von z.B. 400 V. U0 wird vorzugsweise durch Gleichrichtung von Netzspannung und Leistungsfaktorkorrektur erzeugt.

Zwischen den Polen der Lampe LP liegt eine in ihrer Polarität niederfrequent wechselnde Gleichspannung ULP=U1-U2 in der Größenordnung von beispielsweise 75 V - 200 V an, wobei U2 = (U0)/2 = U0/2.

Die Zwischenkreisspannung wird über einen Tiefsetzsteller aus einem Schalttransistor (S1), einer mittels einer Drossel gebildeten Induktivität L2 und einer Kapazität auf die benötigte Lampenbrennspannung reduziert. Die Kapazität der Schaltung wird durch drei Filterkondensatoren C1, C2 und C3 mit einer Gesamtkapazität C1-3 gebildet, könnte jedoch in anderen Schaltungen auch durch eine andere (Ein- oder Mehr-) Zahl von Kondensatoren gebildet werden.

Der Zünder G1 erzeugt in an sich bekannter Weise eine Zündspannung, wobei gleichzeitig der Kondensator C3 für eine Entstörung der Schaltung während der Zündung sorgt. Ohne die Bereitstellung einer Übernahmespannung durch eine Spannungsüberhöhung an dem Abnahmepunkt für U1 würde die Lampe nach der Zündung nicht in eine Brennphase übertreten. Der in der Figur linke Pol der Lampe LP liegt (unter Vernachlässigung des Zünders) zwischen der Drossel L1 und der Gesamtkapazität.

Für die Erzeugung der Spannungsüberhöhung Uüber, die zusammen mit der weiteren an der Lampe anliegenden Spannung die Übernahmespannung bildet, werden S1 und S2 wie nachfolgend beschrieben geschaltet. Die Spannung U1 und der Strom I1 über die Drossel verlaufen hierbei wie in Fig. 2 dargestellt.

Ausgehend von einer anfänglichen Betriebsphase, in der durch S1 das an dem Abnahmepunkt für U1 anliegende Potential dem des oberen Versorgungsastes entspricht, wird in der anschließenden Schaltphase bzw. dem anschließenden Schaltbetrieb die Spannung U1 durch Schalten von S2 schrittweise reduziert. S1 bleibt währenddessen geöffnet. S2 wird hierbei solange durchgeschaltet, bis der Strom I1 über die Drossel den vorgegebenen Maximalwert I0 erreicht. Nach dem Öffnen von S2 fließt der Strom über die S1 zugeordnete Freilaufdiode weiter, wodurch U1 weiter reduziert wird. Klingt der Strom bis auf Null ab, wird S2 wieder geschlossen und die Spannung U1 reduziert sich weiter. Erreicht der Strom über die Drossel jedoch nicht mehr den Grenzwert 10, bleibt S2 durchgeschaltet und die in der Kapazität gespeicherte Energie wird bis auf geringe Verluste in die Drossel bzw, deren elektromagnetisches Feld überführt. Hierdurch entsteht mit dem einhergehenden Überschwinger an dem Abnahmepunkt von U1 eine Spannungsüberhöhung Uüber, die betragsweise in etwa der Spannung U1 n entspricht. An dem Abnahmepunkt von U1 liegt negatives Potential an, welches sich mit dem nach wie vor positiven Potential der noch nicht gezündeten Lampe zu einer ausreichend hohen Übernahmespannung addiert. Die Übernahmespannung Uüberspg lässt sich durch Uüberspg=U0/2 + Uüber beschreiben.

Wird nun die Übernahmespannung beispielsweise aufgrund des Stromverlaufes I1 und/oder des Zeitverlaufs detektiert, wird im Bereich maximaler Übernahmespannung gezündet und der Lampe steht eine ausreichende Übernahmespannung zur Verfügung.

Zum Ende des Überschwingers nach beispielsweise gut 90 Mikrosekunden (Fig. 2) nähert sich der Strom wieder dem Nullwert, wodurch der Transistor wieder geöffnet wird und ein Einschwingen des Systems, insbesondere Resonanzschwingungen vermieden werden.

Der anfängliche Schaltbetrieb und der nachfolgende Schaltbetrieb kann auch in der Reihenfolge S2 - S1 erfolgen, so dass eine positive Spannungsüberhöhung erzeugt wird. Weiterhin können diese beiden Schaltbetriebe auch in den ersten bzw. zweiten Schaltbetrieb der Lampe LP zur niederfrequent in ihrer Polarität wechselnden Gleichspannungsversorgung eingebunden sein, so dass jedes Mal bei einem Wechsel von einem ersten in einen zweiten Schaltbetrieb eine Übernahmespannung bereitgestellt werden kann. Die Lampe LP kann somit auch nach einem missglückten Startversuch schnell wieder mit einer Übernahmespannung versorgt werden.

Der in der Figur 3 gezeigte Verlauf der Spannungsüberhöhung gegenüber dem Strom zeigt, die Abhängigkeit der Spannungsüberhöhung von I0 bei konstantem L und der Gesamtkapazität C1-3. Die zugrunde liegende Funktionsgleichung entspricht der Grenzwertbedingung Uüber(max) = I0 * (L/C1-3)^(1/2). Insbesondere L und C1-3 können hierbei an die gewünschte Lampe angepasst werden. Die maximale Übernahmespannung bzw. der Maximalwert der Spannungsüberhöhung liegt nur in definierten Bereichen an. Bei vorgegebenen Werten von U0 = 420 V, L= 1mH, C1-3 = 50 nF und I0 = 1A ergibt sich ein Maximalwert von Uüber(max) von 141 V. Unter Berücksichtigung von Toleranzen von U0, L und C1-3 wird der Wert des spannungsüberhöhten Anteils vorzugsweise auf einen Wert zwischen dem 0,45-0,95fachen, besonders bevorzugt zwischen dem 0,75-0,85fachen und noch weiter bevorzugt auf ungefähr das 0,8fache des Maximalwerts gesetzt, so dass sich für den spannungsüberhöhten Anteil Uüber = 0,8*Uüber(max) gilt. Mit den vorstehenden Werten würde sich dann die Übernahmespannung zur 21 0V+113V=323 V ergeben. Die minimale Übernahmespannung liegt bei den gewählten Werten für die Lampe bei 280 V, so dass sich aus der vorstehenden Gleichung und der Fig. 3 Sollwerte für den Strom ergeben.

## Patentansprüche

1. Elektronisches Vorschaltgerät zum Betreiben zumindest einer insbesondere als Hochdruckentladungslampe ausgebildeten Lampe (LP), mit einem zumindest ein Schaltelement (S1, S2) aufweisenden Wandler, welcher mittels alternierender Schaltbetriebe des zumindest einen Schaltelements (S1, S2) zur Erzeugung einer in ihrer Polarität an der Lampe (LP) wechselnden Spannung und zur Bereitstellung einer Dauerbetriebsleistung ausgebildet ist, und welcher wenigstens je ein induktives Element (L1) und ein kapazitives Element (C1, C2, C3) umfasst, mit denen eine gegenüber der im Dauerbetrieb anliegenden Spannung größere Übernahmespannung zumindest nach dem Zünden der Lampe (LP) durch eine Zündvorrichtung (G1) bereitstellbar ist, **dadurch gekennzeichnet dass** das Vorschaltgerät dergestalt ausgelegt ist, dass die während eines anfänglichen Schaltbetriebs an der Lampe (LP) entstandene Spannung einer ersten Polarität durch Schalten des Schaftelements (S1, S2) während des anschließenden Schaltbetriebs reduziert wird, wobei diese Spannung solange reduziert wird, bis eine der gewünschten Spannungsüberhöhung (Uüber) entsprechende, reduzierte Spannung erreicht wird und das Schaftelement zur Erzeugung der Übemahmespannung durchgeschaltet bleibt und bei einem Wechsel der Polarität durch den gleich bleibenden Schaltzustand des Schaltelements (S1,S2) eine Überführung der in dem kapazitiven Element (C1, C2, C3) gespeicherten Energie in das induktive Element (L1) bewirkt und durch diese Energie unter Vermeidung einer Resonanz über dem kapazitiven Element (C1, C2, C3) eine Spannungsüberhöhung (Uüber) zur Bereitstellung einer Übernahmespannung an der Lampe erzeugt wird.

2. Elektronisches Vorschaltgerät nach Anspruch 1, **dadurch gekennzeichnet, dass** wenigstens ein Teil der aus einem ersten Schaltbetrieb zur Bereitstellung einer Dauerbetriebsleistung in dem kapazitiven Element (C1, C2, C3) gespeicherten Energie zur Erzeugung der Übernahmespannung in dem anschließenden Schaltbetrieb vorgesehen ist.

3. Elektronisches Vorschaltgerät nach Anspruch 1 oder 2, **dadurch gekennzeichnet, dass** der Wandler für den gleich bleibenden Schakzustand des Schaftelements (S1, S2) die Bedingung aufweist, dass der Strom (I1) durch das induktive Element kleiner als ein vorgegebener Sollwert I0 ist.

4. Elektronisches Vorschaltgerät nach Anspruch 3, **dadurch gekennzeichnet, dass** der Wandler dergestalt ausgebildet ist, dass für den spannungsüberhöhten Anteil Uüber der Übemahmespannung die Bedingung Uüber < 10 * (L/C)^(1/2) gilt, wobei L die Induktivität des induktiven Elements (L1) und C die Kapazität des kapazitiven Elements (C1, C2, C3) ist.

5. Elektronisches Vorschaltgerät nach einem vorherigen Ansprüche, wobei der Wandler zwei Schaltelemente (S1, S2) aufweist, **dadurch gekennzeichnet, dass** das erste Schaltelement (S1) für den ersten und/oder anfänglichen und das zweite Schaltelement (S2) für den zweiten und/oder anschließenden Schaltbetrieb vorgesehen ist.

6. Elektronisches Vorschaltgerät nach Anspruch 5, **dadurch gekennzeichnet, dass** die beiden Schaltelemente (S1,S2) Teil einer Halbbrückenschaltung zum Betrieb der Lampe sind.

7. Elektronisches Vorschaltgerät nach einem der vorherigen Ansprüche, **gekennzeichnet durch** eine in das Vorschaltgerät integrierte zusätzliche Zündvor richtung (01).

8. Elektronisches Vorschaftgerät nach Anspruch 7, **dadurch gekennzeichnet, dass** die Zündvorrichtung (G1) zumindest einen Teil der Kapazität des kapazitiven Elements (C1, C2, C3) aufweist.

9. Elektronisches Vorschaltgerät nach einem der vorherigen Ansprüche, **dadurch gekennzeichnet, dass** der Wandler zumindest eine Primärspule aufweist, die mit einer Diode in Serie zu dem induktiven Element (L1) geschaltet ist, um den Lampenstrom in einer einer Strommesseinrichtung zuzuordnenden Sekundärschaltung form-, phasen- und/oder amplitudengenau zu erfassen.

10. Elektronisches Vorschaltgerät nach Anspruch 9, **dadurch gekennzeichnet, dass** die Primärspule über jeweils eine den Primärspulen zugeordnete Diode entkoppelt seriell zum induktiven Element (L1) geschaltet sind.

11. Beleuchtungsgerät mit einer vorzugsweise als Hochdruckentladungslampe ausgebildeten Lampe (LP), **gekennzeichnet durch** ein elektronisches Vorschaltgerät nach einem der vorherigen Ansprüche.

12. Verfahren zum Betrieb eines elektronischen Vorschaltgeräts für zumindest eine insbesondere als Hochdruckentladungslampe ausgebildete Lampe (LP); mit einem zumindest ein Schaltelement (St S2) aufweisenden Wandler, welcher mittels alternierender Schaltbetriebe des zumindest einen Schaltelements (S1, S2) zur Erzeugung einer in ihrer Polarität an der Lampe (LP) wechselnden Spannung und zur Bereitstellung einer Dauerbetriebsleistung ausgebildet ist, und welcher wenigstens je ein induktives Element (L1) und ein kapazitives Element (C) umfasst, mit denen eine gegenüber der im Dauerbetrieb anliegenden Spannung größere Übernahmespannung zumindest nach dem Zünden der Lampe (LP) durch eine Zündvorrichtung (G) bereitstellbar ist, wobei das Vorschaltgerät insbesondere nach einem der Ansprüche 1 bis 11 ausgebildet ist, **dadurch gekennzeichnet, dass** die während eines anfänglichen Schaltbetriebs an der Lampe (LP) entstandenen Spannung einer ersten Polarität durch Schalten des Schaltelements (S1, S2) während des anschließenden Schaltbetriebs so solange reduziert wird, bis eine der gewünschten Spannungsüberhöhung (Uüber) entsprechende, reduzierte Spannung erreicht wird und das Schaltelement zur Erzeugung der Übemahmespannung durchgeschaltet bleibt und bei einem Wechsel der Polarität durchden gleich bleibenden Schaltzustand des Schaltelements (S1, S2) eine Überführung der in dem kapazitiven Element gespeicherten Energie in das induktive Element (L1) bewirkt und durch diese Energie unter Vermeidung einer Resonanz über dem kapazitiven Element (C1, C2, C3) eine Spannungsüberhöhung zur Bereitstellung einer Übemahmespannung an der Lampe (LP) erzeugt wird.

13. Verfahren nach Anspruch 12, **dadurch gekennzeichnet, dass** das Schaltelement (S1, S2) in dem gleich bleibenden Schaltzustand durchgeschaltet ist.

14. Verfahren nach Anspruch 12 oder 13, **dadurch gekennzeichnet, dass** für den spannungsüberhöhten Anteil Uüber der Übernahmespannung die Bedingung Uüber < 10 * (L/C)^(1/2) erfüllt ist, wobei 10 ein vorgegebener Grenzwert des durch das induktive Element fließenden Stroms ist.

15. Verfahren nach einem der Ansprüche 12 bis 14, wobei der Wandler zwei Schaltelemente (S1,S2) aufweist, **dadurch gekennzeichnet, dass** für die Bereitstellung der Dauerbetriebsleistung das erste Schaltelement (S1, S2) in einem ersten und das zweite Schaltelement (S2, S1) in einem zweiten Schaltbetrieb betrieben wird.

16. Verfahren nach Anspruch 15, **dadurch gekennzeichnet, dass** die beiden Schaltelemente (S1, S2) als Teil einer Halbbbrückenschaltung betrieben werden.

17. Verfahren nach einem der Ansprüche 15 oder 16, **dadurch gekennzeichnet, dass** das zweite Schaltelement (S2, S1) nach Erzeugung der Übernahmespannung dann wieder geöffnet wird, wenn der Strom über das induktive Element (L1) in etwa Null ist.

18. Verfahren zum Betrieb eines Beleuchtungsgeräts nach Anspruch 11, **dadurch gekennzeichnet, dass** das elektronische Vorschaltgerät des Beleuchtungsgeräts nach einem Verfahren gemäß einem der Ansprüche 12 bis 17 betrieben wird.

## Claims

1. Electronic ballast for operating at least one lamp (LP) particularly constructed as a high pressure discharge lamp, comprising a converter having at least one switching element (S1, S2) which is adapted for producing by means of alternating switching modes of said at least one switching element (S1, S2) a voltage with changing polarity at the lamp (LP) and for providing a continuous power output, and which respectively comprises at least one inductive element (L1) and capacitive element (C1, C2, C3) capable of providing a transfer voltage greater than the voltage applied during the continuous operation, at least after the ignition of the lamp (LP) by means of an ignition device (G1), **characterized in that** said ballast is adapted in such a manner that a voltage having a first polarity produced at the lamp (LP) during an initial switching mode is reduced during a subsequent switching mode by switching said switching element (S1, S2), wherein said voltage is reduced until obtaining a reduced voltage that corresponds to the desired voltage magnification (Uüber) and said switching element for producing said transfer voltage remains interconnected and at a change of the polarity causes a transfer of the energy stored in the capacitive element (C1, C2, C3) to the inductive element (L1) as a result of the constant switching state of the switching element (S1, S2), and wherein a voltage magnification (Uüber) for providing a transfer voltage at the lamp is produced as a result of said energy while avoiding a resonance across the capacitive element (C1, C2, C3).

2. Electronic ballast according to claim 1, **characterized in that** at least one part of the energy stored in the capacitive element (C1, C2, C3) from a first switching mode for providing a continuous power output is provided for producing the transfer voltage in the subsequent switching mode.

3. Electronic ballast according to claim 1 or 2, **characterized in that** for the constant switching state of the switching element (S1, S2) said converter includes the condition that the current (11) through the inductive element is smaller than a predetermined nominal value 10.

4. Electronic ballast according to claim 3, **characterized in that** the converter is constructed in such a manner that the condition Uüber < 10* (L/C)^(1/2) applies for the voltage-magnified proportion Uüber of the transfer voltage, wherein L is the inductance of the inductive element (L1) and C is the capacitance of the capacitive Element (C1, C2, C3).

5. Electronic ballast according to one of the preceding claims, wherein said converter includes two switching elements (S1, S2), **characterized in that** said first switching element (S1) is provided for the first and/or initial switching mode and said second switching element (S2) is provided for the second and/or subsequent switching mode.

6. Electronic ballast according to claim 5, **characterized in that** said two switching elements (S1, S2) are part of a half-bridge circuit for the operation of the lamp.

7. Electronic ballast according to one of the preceding claims, **characterized by** an additional ignition device (01) integrated in said ballast.

8. Electronic ballast according to claim 7, **characterized in that** the ignition device (G1) includes at least a part of the capacity of said capacitive element (C1, C2, C3).

9. Electronic ballast according to one of the preceding claims, **characterized in that** said converter comprises at least one primary coil which with a diode is connected in series with said inductive element (L1) for detecting the lamp current in a secondary circuit to be assigned to a current measuring device in a manner true to form, phase and amplitude.

10. Electronic ballast according to claim 9, **characterized in that** the primary coils are serially connected with the inductive element (L1) in a manner decoupled via a respective diode assigned to the primary coils.

11. Lighting device having a lamp (LP) preferably designed as a high pressure discharge lamp, **characterized by** an electronic ballast according to one of the preceding claims.

12. Process for operating an electronic ballast for at least one lamp (LP) particularly constructed as a high pressure discharge lamp, comprising a converter having at least one switching element (S1, S2) which is adapted for producing by means of alternating switching modes of said at least one switching element (S1, S2) a voltage with changing polarity at the lamp (LP) and for providing a continuous power output, and which respectively comprises at least one inductive element (L1) and capacitive element (C) capable of providing a transfer voltage greater than the voltage applied during the continuous operation, at least after the ignition of the lamp (LP) by means of an ignition device (G), wherein said ballast is particularly constructed according to one of the claims 1 to 11, **characterized in that** said ballast is adapted in such a manner that a voltage having a first polarity produced at the lamp (LP) during an initial switching mode is reduced during a subsequent switching mode by switching said switching element (S1, S2), wherein said voltage is reduced until obtaining a reduced voltage that corresponds to the desired voltage magnification (Uüber) and said switching element for producing said transfer voltage remains interconnected and at a change of the polarity causes a transfer of the energy stored in the capacitive element to the inductive element (L1) as a result of the constant switching state of the switching element (S1, S2), and wherein a voltage magnification for providing a transfer voltage at the lamp (LP) is produced as a result of said energy while avoiding a resonance across the capacitive element (C1, C2, C3).

13. Process according to claim 12, **characterized in that** said switching element (S1, S2) is interconnected during said constant switching state.

14. Process according to claim 12 or 13, **characterized in that** for the voltage-magnified proportion Uüber of the transfer voltage the condition < 10 * (L/C)^(1/2) is satisfied, wherein 10 is a predetermined limit value of the current flowing through the inductive element.

15. Process according to one of the claims 12 to 14, wherein said converter comprises two switching elements (S1, S2), **characterized in that** for the provision of the continuous power output said first switching element (S1, S2) is operated in a first and said second switching element (S1, S2) in a second switching mode.

16. Process according to claim 15, **characterized in that** said two switching elements (S1, S2) are operated as a part of a half-bridge circuit.

17. Process according to one of the claims 15 or 16, **characterized in that** after the production of the transfer voltage said second switching element (S2, S1) is opened again if the current across the inductive element (L1) is approximately Zero.

18. Process for operating a lighting device according to claim 11, **characterized in that** the electronic ballast of said lighting device is operated according to a process as defined in one of the claims 12 to 17.

## Revendications

1. Ballast électronique pour opérer au moins une lampe (LP), notamment conçue comme une lampe à décharge haute pression, comprenant un convertisseur incluant au moins un élément de commutation (S1, S2), convertisseur qui est susceptible de générer, par des modes commutés alternantes de l'au moins un élément de commutation (S1, S2), une tension avec une polarité alternante à la lampe (LP), et de fournir une puissance de fonctionnement continu, et convertisseur qui comporte au moins un élément inductif (L1) et au moins un élément capacitif (C1, C2, C3) aptes à fournir une tension de transfert supérieure à la tension appliquée pendent le fonctionnement continu, au moins après l'allumage de la lampe (LP) par un dispositif d'allumage (G1), **caractérisé en ce que** le ballast est conçu de sorte que la tension produite à la lampe (LP) pendent un mode commuté initial et présentant une première polarité est réduite pendent le mode commuté ultérieure par la commutation de l'élément de commutation (S1, S2), ladite tension étant réduite jusqu'à l'obtention d'une tension réduite qui correspond à une surélévation de tension (Uüber) demandée et avec l'élément de commutation destiné à la génération de la tension de transfert restant à l'état interconnecté et, en cas d'un changement de polarité, provoquant à force de l'état commuté constant de l'élément de commutation (S1, S2) un transfert de l'énergie accumulé dans l'élément capacitif (C1, C2, C3) vers l'élément inductif (L1), et une surélévation de tension (Uüber) étant produite à force de cet énergie et sous l'évitement d'une résonance à travers de l'élément capacitif (C1, C2, C3), pour mettre une tension de transfert à disposition à la lampe.

2. Ballast électronique selon la revendication 1, **caractérisé en ce qu'**au moins une partie de l'énergie accumulé pendent un premier mode commuté dans l'élément capacitif (C1, C2, C3) pour fournir une puissance de fonctionnement continue est destinée à la production de la tension de transfert pendent le mode commuté ultérieur.

3. Ballast électronique selon les revendications 1 ou 2, **caractérisé en ce que**, pour l'état de commutation constant de l'élément de commutation (S1, S2), le convertisseur présente la condition que le courant (I1) au travers de l'élément inductif soit inférieur à une valeur nominale prédéterminée 10.

4. Ballast électronique selon la revendication 3, **caractérisé en ce que** le convertisseur est conçu de sorte que Uüber < 10 * (L/C)^(1/2) s'applique à la proportion surélévée Uüber de la tension de transfert, L étant l'inductance de l'élément inductif (L1) et C étant la capacité de l'élément capacitif (C1, C2, C3).

5. Ballast électronique selon l'une des revendications précédentes, dans lequel le convertisseur comporte deux éléments de commutation (S1, S2), **caractérisé en ce que** le premier élément de commutation (S1) est prévu pour le premier mode commuté et/ou le mode commuté initial et le deuxième élément de commutation (S2) est prévu pour le deuxième mode commuté et/ou le mode commuté ultérieur.

6. Ballast électronique selon la revendication 5, **caractérisé en ce que** les deux éléments de commutation (S1, S2) font partie d'un montage demi-pont pour l'opération de la lampe.

7. Ballast électronique selon l'une des revendications précédentes, **caractérisé par** un dispositif d'allumage additionnel (01) intégré dans le ballast.

8. Ballast électronique selon la revendication 7, **caractérisé en ce que** le dispositif d'allumage (G1) présente au moins une partie de la capacité de l'élément capacitif (C1, C2, C3).

9. Ballast électronique selon l'une des revendications précédentes, **caractérisé en ce que** le convertisseur comporte au moins une bobine primaire qui est couplée avec une diode en série avec l'élément inductif (L1) pour détecter le courant de la lampe précisément suivant la forme, phase et/ou amplitude dans un circuit secondaire qui doit être alloué à un dispositif de mesure du courant.

10. Ballast électronique selon la revendication 9, **caractérisé en ce que** les bobines primaires sont connectées de manière sérielle par rapport à l'élément inductif (L1) d'une manière découplée par une diode respective allouée aux bobines primaires.

11. Appareil d'éclairage avec une lampe (LP) conçue de préférence comme une lampe de décharge haute pression, **caractérisé par** un ballast électronique selon l'une des revendications précédentes.

12. Procédé pour l'opération d'un ballast électronique pour au moins une lampe (LP) notamment conçue comme une lampe de décharge haute pression, comprenant un convertisseur présentant au moins un élément de commutation (St S2), convertisseur qui est susceptible de générer, par des modes commutés alternants de l'au moins un élément de commutation (S1, S2), une tension avec une polarité alternante à la lampe (LP), et de fournir une puissance de fonctionnement continu, et convertisseur qui comporte au moins un élément inductif (L1) et au moins un élément capacitif (C) aptes à fournir une tension de transfert supérieure à la tension appliquée pendent le fonctionnement continu, au moins après l'allumage de la lampe (LP) par un dispositif d'allumage (G), ledit ballast étant conçu notamment selon l'une des revendications 1 à 11, **caractérisé en ce que** la tension produite à la lampe (LP) pendent un mode commuté initial et présentant une première polarité est réduite pendent le mode commuté ultérieur par la commutation de l'élément de commutation (S1, S2) jusqu'à l'obtention d'une tension réduite qui corresponde à une surélévation de tension (Uüber) demandée et avec l'élément de commutation destiné à la génération de la tension de transfert restant à l'état interconnecté et, en cas d'un changement de polarité, provoquant à force de l'état constant de commutation de l'élément de commutation (S1, S2) un transfert de l'énergie accumulé dans l'élément capacitif vers l'élément inductif (L1), et une surélévation de tension étant produite à force de cet énergie et sous l'évitement d'une résonance à travers de l'élément capacitif (C1, C2, C3), pour mettre une tension de transfert à disposition à la lampe.

13. Procédé selon la revendication 12, **caractérisé en ce que** l'élément de commutation (S1, S2) est interconnecté à l'état de commutation constant.

14. Procédé selon la revendication 12 ou 13, **caractérisé en ce que** la condition Uüber < 10 * (L/C)^(1/2) est remplie pour la proportion surélévée Uüber de la tension de transfert, dans laquelle 10 est une valeur limite du courant s'écoulant au travers de l'élément inductif.

15. Procédé selon l'une des revendications 12 à 14, dans lequel le convertisseur comporte deux éléments de commutation (S1, S2), **caractérisé en ce que**, pour fournir la puissance de fonctionnement continu, le premier élément de commutation (S1) est opéré pendent un premier et le deuxième élément de commutation (S1, S2) pendent un deuxième mode commuté.

16. Procédé selon la revendication 15, **caractérisé en ce que** les deux éléments de commutation (S1, S2) sont opérés comme une partie d'un montage en demi-pont.

17. Procédé selon l'une des revendications 15 ou 16, **caractérisé en ce que** le deuxième élément de commutation (S2, S1) est coupé de nouveau après la génération de la tension de transfert lorsque le courant à travers de l'élément inductif (L1) est environ zéro.

18. Procédé pour opérer un appareil d'éclairage selon la revendication 11, **caractérisé en ce que** le ballast électronique de l'appareil d'éclairage est opéré suivant un procédé selon l'une des revendications 12 à 17.
